# EUROPÄISCHE PATENTSCHRIFT

(11) **EP 0 296 269 B1**
(45) Veröffentlichungstag und Bekanntmachung des Hinweises auf die Patenterteilung: **26.08.1992**
(21) Anmeldenummer: 87109165.8
(22) Anmeldetag: 26.06.1987
(51) Int. Cl.: B21D 39/06

(54) **Verfahren und Vorrichtung zur gebördelten Montage eines eine Krümmung aufweisenden Rohrstückes**
Method of and device for edged mounting a pipe bend
Procédé et dispositif pour monter par bordage un coude de tube

(43) Veröffentlichungstag der Anmeldung: 28.12.1988
(73) Patentinhaber: LACO S.A., L-1511 Luxembourg (LU)
(72) Erfinder: Hess, Rainer, D-7602 Oberkirch (DE)

(56) Entgegenhaltungen:
- DE-A- 2 323 951
- DE-A- 2 403 009
- DE-U- 7 336 778
- FR-A- 2 498 495
- US-A- 4 205 426

## Beschreibung

Die Erfindung betrifft ein Verfahren nach dem Oberbegriff des Anspruches 1 (FR-A-2 498 495).

Es ist bekannt, bei der Herstellung von Auspuffen, Rohre in Halterungsebenen oder Halterungsscheiben einzufalzen, um ein Schweißen zu vermeiden (vgl. bspw. DE-A-23 23 951 und DE-U-73 36 778). Dieses bekannte Verfahren, Rohre einzufalzen oder einzubördeln hat sich auch hervorragend bewährt. In das Rohr wird ein Dorn eingeführt, der etwa einen Außendurchmesser besitzt, der dem Innendurchmesser des Rohres entspricht. Beiderseitig der mit der Rohr zu befestigenden Scheibe oder des mit dem Rohr zu befestigenden Bodens befinden sich auf dem äußeren Umfang des Rohres aufliegende und auf dem Rohr verschiebbare muffenartige Werkzeuge. Weiterhin befinden sich an beiden Endseiten des Rohres Druckwerkzeuge, die jeweils an der Querschnittsfläche des Rohres anliegen. Mit letzteren Druckwerkzeugen wird sodann auf beide Rohrenden ein Druck ausgeübt und das Rohr wölbt sich in den Bereichen, die durch die muffenartigen Werkzeuge nicht überdeckt sind, nach außen. Durch geeignete Anordnung der muffenartigen Werkzeuge wird erreicht, daß das Rohr bspw. je eine Umfangsfalzung vor und hinter dem zu verbindenden Boden entwickelt. Bezüglich weiterer Einzelheiten des Verfahrens wird auf die weiter oben schon erwähnten Druckschriften Bezug genommen, deren Offenbarungsinhalt, auch bezüglich der darin beschriebenen Vorrichtung, im übrigen voll inhaltlich in die vorliegende Anmeldung einbezogen wird.

Ein Problem bei der Herstellung derartiger Falzverbindungen hat sich nun ergeben, wenn das einzufalzende oder verbinden Rohr eine Krümmung aufweist. Die notwendige Gegenanlagefläche für das zweite Druckwerkzeug ist bei einer solchen Geometrie des Rohrstückes nicht mehr gegeben.

Aus der FR-A-2,498,495 ist ein Verfahren der eingangs genannten Art bekannt, bei das zweite Widerlager so ausgebildet ist, daß es den gekrümmten Abschnitt des Rohrstückes umschließt und damit beim Aufbringen des Druckes an dem gekrümmten Abschnitt anliegt.

Das Verfahren nach der genannten französischen Patentschrift ist jedoch insofern nicht ganz zufriedenstellend, daß für jede Krümmung bzw. für jeden Krümmungswinkel ein eigenes zweites Druckwerkzeug bevorratet werden muß, das entsprechend der Krümmung geformt ist.

Demgegenüber liegt der Erfindung die Aufgabe zugrunde, ein Verfahren der eingangs genannten Art zu schaffen, bei dem unabhängig von der Ausgestaltung der Krümmung des Rohrstückes, d.h. z.B. unabhängig davon, in welchem Winkel das Rohrstück abgeknickt ist, nur ein zweites Druckwerkzeug als Widerlager vorgesehen sein muß.

Erfindungsgemäß ist die gestellte Aufgabe mit einem Verfahren nach Anspruch 1 gelöst.

Vorteilhafte Ausgestaltungen des Erfindungsgedanken sind Gegenstand der Unteransprüche.

Als Gegenhalterung dient somit nicht alleine eine Endfläche des Rohres, sondern die Ausbildung einer Gegenhalterung in einem gleichsam innenliegenden Bereich des Rohrstückes.

Die plastische Verformung weitet das Rohrstück bevorzugt in einem Umfangsbereich auf, jedoch ist dies nicht unbedingt erforderlich. Möglich ist es auch, das Rohrstück in einem Bereich einzuschnüren und diese Einschnürungsstelle als Halterungsmöglichkeit für ein Druckwerkzeug zu verwenden.

Die bevorzugt aufweitende plastische Verformung wird bevorzugt abschnittsweise vorgenommen, so daß das Rohrstück bspw. in seinem geraden Bereich plastisch verformt ist, nicht aber in seinem gekrümmten Bereich. Soweit die plastische Verformung durch Aufweiten vorgenommen wird, sind hierfür verschiedene Verfahren bekannt. Bspw. ist es bekannt, Rohrenden durch Aufweiten in einen Rohrboden etwa eines Wärmetauschers einzupassen, indem in das Rohrende ein Dorn eingeführt wird, der innerhalb des Rohrendes einen bestimmten Bereich mittels im inneren des Rohres anliegenden Lippen abdichten kann, wobei dann in diesen abgedichteten Bereich ein Hydraulikfluid eingebracht wird, das das Rohrstück in dem abgedichteten Bereich aufweitet. Darüber hinaus, und im Rahmen der vorliegenden Erfindung bevorzugt, ist es möglich, das Rohr durch Einschieben oder Eindrücken eines Dornes aufzuweiten, dessen Außendurchmesser um einen gewissen Betrag größer ist als der Innendurchmesser des Rohrstückes.

In jedem Fall entsteht am Übergang von dem aufgeweiteten Bereich des Rohrstückes zu dem nicht aufgeweiteten Bereich ein schulterförmiger Absatz, der als Anlage für ein Druckwerkzeug dienen kann.

Darüber hinaus ist noch ein Aufweiten in der Art möglich, daß ein dem unverformten Innendurchmesser des Rohrstückes entsprechender Dorn in das Rohrstück eingeführt wird, dieser aber zwei axial gegeneinander verschiebbare Teile aufweist, zwischen die ein ringartiges Element aus einem zwar verformbaren, jedoch in seinem Volumen nicht veränderbaren Werkstoff, wie bspw. Gummi, eingelegt ist. Durch axiales Zusammenpressen der beiden Teile des Dornes muß dieses Material, bei entsprechender Abstützung radial nach innen, radial nach außen ausweichen und führt so zu einer kreisringförmigen, örtlichen Aufweitung des Rohrstücks.

Nachstehend wird die Erfindung noch des weiteren anhand eines Ausführungsbeispieles in Bezug auf die beigefügte Zeichnung im einzelnen erläutert, wobei auf der Zeichnung zeigt:
- Fig. 1: einen Querschnitt durch ein Rohrstück mit einer Krümmung, das entsprechend aufgeweitet ist, sowie mit entsprechenden Falzwerkzeugen, und
- Fig. 2: eine ausschnittsweise Querschnittsdarstellung einer Vorrichtung zum Aufweiten eines Rohrstückes.

In Fig. 1 ist zunächst ein mit einem Verbindungsteil 20 zu verfalzendes gekrümmtes Rohrstück 1, in Querschnittsdarstellung, zu erkennen, in das ein Dorn 2 eingeführt ist. Der Dorn 2 besitzt einen Bereich größeren Durchmessers 3 und einen Bereich kleineren Durchmesser 4. Der Übergangsbereich 5 des Dornes 2, zwischen dem Bereich 3 und dem Bereich 4, ist schulterartig ausgebildet und liegt an einem entsprechenden Schulterbereich 6 des Rohrstückes 1 an. Dieser Schulterbereich 6 ergibt eine Gegenhalterung für das Druckwerkzeug 7. Das Druckwerkzeug 7 kann bspw., was auf der Zeichnung nicht zu erkennen ist, geteilt ausgeführt sein, so daß es trotz der Krümmung des Rohrstückes 1 ohne weiteres angelegt werden kann.

Wie zu erkennen ist, ist bei der Vorrichtung, wie sie in Fig. 1 dargestellt ist, das muffenartige Werkzeug und das Druckwerkzeug für die Gegenhalterung an dem Schulterbereich 6 kombiniert ausgebildet, während an dem vorderen Endbereich des Rohrstückes 1 in an sich bekannter Weise je ein muffenartiges Werkzeug 8 und ein Druckwerkzeug 9 vorgesehen sind.

In dem Bereich 4 des Dornes 2 mit kleinerem Durchmesser kann der Dorn 2 mit einem schräg verlaufenden Endbereich 10 ausgebildet sein. Dieser schräg verlaufende Endbereich ergibt eine Abstützung des Rohrstückes 1 durch den Dorn 2, die auch noch in einem gewissen Anteil des gekrümmten Bereiches, zumindest des äußeren gekrümmten Bereiches, des Rohrstückes 1 wirksam ist. Die Schräge des Endbereiche 10 kann dabei im Extrem soweit ausgebildet sein, daß sich außen an dem Dorn 2 in diesem Bereich ein 90°-Winkel ergibt.

In Fig. 2 ist des weiteren ein spezielles Werkzeug dargestellt, mit dem eine, örtliche, Aufweitung des Rohrstückes 1 durchgeführt werden kann. Bei diesem Werkzeug weist der Dorn 2 einen Endbereich 11 auf, der einen Durchmesser besitzt, der dem Innendurchmesser des Rohrstückes 1 entspricht. Weiter besitzt dieser Dorn 2 einen stempelartigen Bereich 12 verkleinerten Durchmessers. Auf diesen Stempelbereich 12 ist eine Hülse 13 aufschiebbar. Zwischen die Hülse 13 und den Endbereich 11 ist ein kompressibler, aber in seinem Volumen nicht veränderbarer Werkstoff 14 einlegbar. Durch ein Verspannen gegeneinander des Endbereiches 11 sowie der Hülse 13 wird dieser Werkstoff 14, der bei dem Ausführungsbeispiel kreisringförmig ausgebildet ist, zusammengepreßt und weicht, da er innen durch den stempelartigen Bereich 12 abgestützt ist, nach außen aus, wie dies in der Fig. 2 durch strichpunktierte Linien angedeutet ist. Damit wird eine radiale, kreisringförmige Aufweitung des Rohrstücks 1 bewirkt.

## Patentansprüche

1. Verfahren zur gefalzten bzw. gebördelten Verbindung oder Montage eines eine Krümmung aufweisenden, im wesentlichen zylindrischen Rohrstückes von konstantem Durchmesser (1) mit bzw. an einem auf dem Rohr aufgeschobenen Verbindungsteil (20), wie etwa einem Boden oder einer Scheibe, wobei mittels eines ersten Druckwerkzeuges (9) Druck auf den geraden Endbereich des Rohrstückes (1) aufgebracht wird, zum beiderseitigen Ausbilden von Falzen bzw. Bördeln um das Verbindungsteil, während ein zweites Druckwerkzeug (7) als Widerlager dient,
dadurch gekennzeichnet, daß vor dem Aufbringen des Drucks mittels des ersten Druckwerkzeuges, eine Gegenhalterung, an der das zweite Druckwerkzeug anliegen kann, derart ausgebildet wird, daß im geraden Bereich des Rohrstücks zwischen der Krümmung und der Stelle, wo das Verbindungsteil befestigt werden soll, das Rohrstück in radiale Richtung plastisch verformt wird.

2. Verfahren nach Anspruch 1, dadurch gekennzeichnet, daß das Rohrstück (1) in dem geraden Bereich, zumindest abschnittsweise, aufgeweitet wird.

3. Verfahren nach Anspruch 1 oder 2, wobei zur Bördelung bzw. Falzung ein Dorn (2) in das Rohrstück (1) eingeführt wird, dadurch gekennzeichnet, daß ein Dorn (2) verwendet wird, der einen größeren Durchmesser aufweist als das unbeeinflußte Rohrstück (1) und daß die Aufweitung mittels des Dornes durchgeführt wird.

4. Verfahren nach einem der Ansprüche 1 bis 3, dadurch gekennzeichnet, daß eine örtliche, ringförmige Aufweitung vorgenommen wird.

## Claims

1. A method of providing a crimped or flanged connection or assembly of an elbowed constant-diameter substantially cylindrical tubular member (1) to a connecting part (20), such as an end or a disc, pushed on to the tube, pressure being applied by means of a first pressing tool (9) to the straight end zone of the tubular member (1) to produce crimping or flanging around the connecting part (20) on both sides while a second pressing tool (7) serves as abutment,
characterised in that before the pressure is applied by means of the first pressing tool a step on which the second pressing tool can bear is so contrived that the tubular member is plastically deformed in the radial direction in the straight zone of the tubular member between the elbow and the place where it is required to secure the connecting part (20)

2. A method according to claim 1, characterised in that the tubular member (1) is widened at least in parts in the straight zone.

3. A method according to claim 1 or 2, a former (2) being introduced into the tubular member (1) to cooperate in the flanging or crimping, characterised in that a former (2) is used which has a greater diameter than the untreated tubular member (1) and the widening is produced by means of the former.

4. A method according to any of claims 1 to 3, characterised in that a local annular widening is contrived.

## Revendications

1. Procédé de liaison ou de montage par agrafage ou bordage d'une pièce tubulaire (1) pratiquement cylindrique, présentant un coude, de diamètre constant, avec respectivement, sur une partie de liaison (20) enfilée, telle qu'un fond ou un plateau, où, au moyen d'un premier outil de pressage (9), une pression est appliquée à la zone d'extrémité rectiligne de la pièce tubulaire (1), en vue de former, des deux côtés, des plis d'agrafage ou bords autour de la partie de liaison, tandis qu'un deuxième outil de pressage (7) sert de butée, caractérisé en ce qu'avant d'appliquer la pression au moyen du premier outil de pressage, un contre-support, sur lequel le deuxième outil de pressage peut appuyer, est réalisé de telle façon que la pièce tubulaire est déformée plastiquement en direction radiale, dans la zone rectiligne de la pièce tubulaire, entre le coude et l'emplacement où la partie de liaison doit être fixé.

2. Procédé selon la revendication 1, caractérisé en ce que la pièce tubulaire (1) est expansée dans la zone rectiligne, au moins sur une partie.

3. Procédé selon la revendication 1 ou 2, où un mandrin (2) est inséré dans la pièce tubulaire, pour assurer le bordage ou l'agrafage, caractérisé en ce qu'est utilisé un mandrin (2) qui présente un plus grand diamètre que la pièce tubulaire à l'état initial et que l'expansion est effectuée au moyen du mandrin.

4. Procédé selon l'une des revendications 1 à 3, caractérisé en ce qu'il est effectué une expansion locale annulaire.
